# EUROPÄISCHE PATENTSCHRIFT

(11) **EP 0 639 452 B1**
(45) Veröffentlichungstag und Bekanntmachung des Hinweises auf die Patenterteilung: **03.09.1997**
(21) Anmeldenummer: 94111677.4
(22) Anmeldetag: 27.07.1994
(51) Int. Cl.: B41F 13/24, B41F 13/10

(54) **Druckmaschine mit mindestens einem auswechselbaren Zylinder, insbesondere einem auswechselbaren Formzylinder, oder mit einer auswechselbaren Druckform**
Printing machine with at least an interchangeable cylinder, in particular an interchangeable forme cylinder, or with an interchangeable printing form
Machine d'impression avec au moins un cylindre interchangeable, en particulier un cylindre imprimeur interchangeable, ou avec une plaque d'impression interchangeable

(30) Priorität: 20.08.1993 DE 4328058
(43) Veröffentlichungstag der Anmeldung: 22.02.1995
(62) Teilanmeldung aus: 97101403.0
(73) Patentinhaber: MAN Roland Druckmaschinen AG, 63012 Offenbach (DE)
(72) Erfinder: Schneider, Josef, Dr., D-86420 Diedorf (DE); Göttling, Josef, D-86316 Friedberg (DE)
(74) Vertreter: Schober, Stefan

(56) Entgegenhaltungen:
- EP-A- 0 453 973
- WO-A-92/07716
- WO-A-94/18007
- CH-A- 314 349
- US-A- 3 147 702
- PATENT ABSTRACTS OF JAPAN vol. 10, no. 360 (M-541) 3. Dezember 1986 & JP-A-61 158 449 (TADAO UNO) 18. Juli 1986
- PATENT ABSTRACTS OF JAPAN vol. 12, no. 416 (M-759) 4. November 1988 & JP-A-63 154 349 (NAITOU YOSHITATSU)
- PATENT ABSTRACTS OF JAPAN vol. 17, no. 595 (M-1503) 29. Oktober 1993 & JP-A-05 177 808 (DAINIPPON PRINTING CO. LTD.)
- PATENT ABSTRACTS OF JAPAN vol. 16, no. 212 (M-1250) 19. Mai 1992 & JP-A-04 037 543 (DAINIPPON PRINTING CO. LTD.)

## Beschreibung

Die Erfindung bezieht sich auf eine Druckmaschine mit mindestens einem Formzylinder mit einer eine Druckform tragenden, auswechselbaren Hülse.

Bei bekannten Flachdruckmaschinen, insbesondere Offset-Druckmaschinen, müssen, wenn das zu druckende Bild geändert werden soll, die Druckformen ausgewechselt werden. Dazu muß die gesamte Druckmaschine angehalten werden; der Wechsel der Druckformen geschieht in der Regel von Hand. Es sind aber auch automatische Umrüstsysteme bekannt (Robotik). Bei Formulardruckmaschinen werden Zylinder teilweise von Hand ausgewechselt. Bei Tiefdruckmaschinen ist der Zylinderwechsel mit Kränen ein gebräuchliches Verfahren.

Aus der US 5 186 103 ist eine Druckmaschine bekannt, die insbesondere zum Bedrucken einer Papierbahn aus schwerem oder hartem Kartonmaterial dient, und die austauschbare Zylinder aufweist. Da entsprechend den verschiedenen zu bedruckenden Verpackungsmaterialien die zu druckenden Bilder unterschiedliche Breiten und Längen haben, ist es notwendig, Formzylinder mit unterschiedlichen Durchmessern zu verwenden und aus zuwechseln. Dabei ist entweder nur der Formzylinder (beim Direktdruck) oder der Formzylinder zusammen mit dem Übertragungszylinder (beim Offsetdruck) in einer auswechselbaren Kassette angeordnet, die aus dem jeweiligen Druckwerksturm der Druckmaschine herausnehmbar ist. Zum Herausnehmen dient eine Förderwinde, die auf einer Schiene beweglich angeordnet ist. Sie zieht die Kassette zunächst nach oben und transportiert sie dann weg, um sie gegen eine andere Kassette mit einem Formzylinder oder einem Formzylinder in Verbindung mit einem Übertragungszylinder auszutauschen, der bzw. die einen anderen Durchmesser hat bzw. haben.

Ein derartiges Wechselverfahren, das nicht nur das Herausnehmen eines einzigen Formzylinders, sondern darüber hinaus noch das Entfernen einer Kassette, die in der Seitenwand des jeweiligen Druckwerks befestigt ist, erfordert, ist sehr aufwendig. Es führt zu einem langen Stillstand der Maschine bei einem Wechsel der Formzylinder und dem damit verbundenen Wechsel der Druckformen. Durch den Stillstand einer Druckmaschine wird aber das Wasser-Farbe-Gleichgewicht in Farbwerk und Feuchtwerk der Druckmaschine empfindlich gestört und muß wieder neu eingestellt werden.

Aus der CH 314 349 und der US 3 147 702 sind Druckmaschinen mit Mitteln zur umfangs- und seitenregisterrichtigen Lagerung der Formzylinder bekannt. Aus der EP 0 453 973 A1 ist eine Offset-Druckmaschine bekannt, in der bei Änderung des Formats der Druckform sowohl der Formzylinder als auch der Übertragungszylinder und der Druckzylinder jeweils gegen einen anderen Formzylinder, Übertragungszylinder bzw. Druckzylinder ausgewechselt werden. Die Zylinder werden mittels eines Wagens transportiert. Diese Maschine ist geeignet zum Austauschen eines eine Druckform in Form einer auf seinem Mantel kraftschlüssig haltenden Hülse tragenden Formzylinders und hat die Merkmale des Oberbegriffs des Anspruchs 1.

Aus der WO 92/07716 ist eine Druckmaschine für den Direktdruck bekannt, deren Druckform von einer dünnen Folie gebildet wird. Die Druckfolie wird mittels einer Bebilderungseinrichtung innerhalb der Druckmaschine bebildert.

Es ist die Aufgabe der vorliegenden Erfindung, eine Druckmaschine der eingangs genannten Art so zu verbessern, daß sich die Druckform auf dem Formzylinder leicht austauschen läßt.

Diese Aufgabe wird, wie in Patentanspruch 1 angegeben, gelöst.

Vorteilhafte Weiterbildungen ergeben sich aus den Unteransprüchen.

Der Wechsel der Druckform kann auch durch einen Roboter geschehen. Besonders geeignet ist ein Formzylinder, der mit einer erneuerbaren Druckform bespannt ist. In der Zeit, in der der andere Formzylinder zum Drucken dient, läßt sich die verdruckte Druckform durch eine Löschvorrichtung löschen und anschließend neu bebildern. Dies geschieht beispielsweise durch ein Tintendruckverfahren oder durch ein Thermotransferverfahren mit einer Folie, die den Formzylinder bedeckt. Für die Erneuerung der Oberflache des Formzylinders steht damit genügend Zeit zur Verfügung. Dadurch, daß der Formzylinder aus der Druckmaschine ausgeladen und nicht in ihr selbst wieder bebildert wird, ergeben sich keine Platzprobleme für die Bebilderungseinheit.

Durch die Erfindung werden definierte Schnittstellen zwischen der Druckmaschine, d.h. der Lagerung des Formzylinders in den Seitenwänden der Druckmaschine, und dem Formzylinder selbst geschaffen. Um ihn umfangs und seitenregisterrichtig in der Druckmaschine zu lagern, sind beispielsweise in den Seitenwänden in Richtung der Längsachse des Formzylinders bewegliche Lagerpinolen für den Formzylinder, Formzylinderspanner und Stirnverzahnungen zwischen dem Zylinderlager und dem Formzylinder vorgesehen.

Das Ablagemagazin, das zum Auswechseln der Formzylinder dient, weist vorzugsweise einen Trommelspeicher auf, in dem einer oder mehrere Formzylinder zum Auswechseln gelagert wird bzw. werden. Die Greif-, Dreh- und Hubelemente, mit denen der Formzylinder aus der Druckmaschine herausgenommen wird und gegen einen anderen Formzylinder ausgetauscht wird, sind vorzugsweise nach der Art von derartigen Einrichtungen ausgebildet, wie sie bei Werkzeugmaschinen, z.B. CNC-Werkzeugmachinen, Verwendung findet.

Der Formzylinder trägt die Druckform als auswechselbare Hülse. Die Hülse läßt sich leicht entfernen, wenn der Formzylinder zunächst von einer Entnahme-Anordnung aus seiner Lagerung herausgeholt wird, so daß anschließend bei Aufhängung des Formzylinders an einem seiner Zapfen die Hülse vorzugsweise senkrecht nach unten abgezogen werden kann. Dabei trägt aufgrund der Schwerkraft das Gewicht der Hülse dazu bei, daß sie sich leicht entfernen läßt. Der Wechsel der Hülse läßt sich somit durchführen, ohne Löcher in den Seitenwänden des jeweiligen Druckwerks vorsehen oder ein Lager in einem der Zapfen des Formzylinders anordnen zu müssen, um das dieser für den Wechsel der Hülse schwenkbar sein müßte.

Nachstehend wird die Erfindung in Ausführungsbeispielen anhand der Zeichnungen näher erläutert. Es zeigen:
- Fig. 1 bis 4: eine Bogendruckmaschine mit einer Auswechseleinheit mit einem Greifer und einer Hubvorrichtung in mehreren Positionen zum Austauschen eines Formzylinders,
- Fig. 5: einen weiteren Schritt zum Austauschen des Formzylinders der Bogendruckmaschine nach Fig. 1 bis 4, wobei eine Bebilderungsstation für das Tintenstrahlverfahren dargestellt ist,
- Fig. 6: denselben Schritt zum Austauschen des Formzylinders wie in Fig. 5, wobei eine Bebilderungsstation für das Thermotransferverfahren dargestellt ist,
- Fig. 7: einen Querschnitt durch einen Formzylinder und seine Lagerung,
- Fig. 8 und 9: eine Rollendruckmaschine mit einem Formzylinder, der von einer Druckform in Form einer auswechselbaren Hülse umgeben ist, und
- Fig. 10 bis 12: eine Bogendruckmaschine mit einem Formzylinder, der von einer Druckform in Form einer auswechselbaren Hülse zu umgeben ist.

Nachstehend wird anhand der Figuren 1 bis 6 der Austausch eines Formzylinders 5 gegen einen neuen Formzylinder 5' in einer Bogendruckmaschine 1 beschrieben. Bei einem Formzylinder 95, der eine austauschbare Hülse 96 aufweist (Fig. 8 bis 12), läßt sich das Herausnehmen und Wiedereinsetzen des Formzylinders 95 in derselben Weise vollziehen, wie anhand des Wechsels der Formzylinder 5, 5' gemäß Fig. 1 bis 6 in der zugehörigen Beschreibung erläutert wird.

Eine Bogendruckmaschine 1 (Fig. 1) umfaßt einen Bogenspeicher 2 mit den zu druckenden Bögen, einen Bogenanleger 3, der die Bögen an einen Druckzylinder 4 anlegt, auf dessen Umfangsfläche sie von einem Formzylinder 5 über einen Übertragungszylinder 6 im Offset-Druckverfahren bedruckt werden. Die bedruckten Bögen werden von dem Druckzylinder 4 zu einer Abnahmetrommel 7 weitertransportiert. Diese übergibt sie einem hier nicht dargestellten Druckzylinder eines weiteren Druckwerks der Bogendruckmaschine 1.

Die Bogendruckmaschine 1 ist mit einer Auswechseleinheit zum Wechseln des Formzylinders 5 ausgestattet, die ihrerseits einen Greifer 8, eine Hubvorrichtung 9 und einen Doppelgreifer 10 umfaßt, der in einem eigenen Gestell 11 gelagert ist. Der Doppelgreifer 10 trägt bereits einen Formzylinder 5', der gegen den Formzylinder 5 ausgetauscht werden soll, wenn dessen Druckform verdruckt ist oder wenn ein anderer Druckauftrag ausgeführt werden soll. Er fungiert als Zylinderwechselvorrichtung.

Der Greifer 8 ist beispielsweise in den Seitenwänden 11 der Bogendruckmaschine 1 in den Richtungen eines Doppelpfeils A schwenkbar befestigt. Der Greifer 8 hat zwei Greifarme 80, die an ihren Enden jeweils mit einem Schenkel 82 und einer Klemmvorrichtung 81 ausgestattet sind, die in ein Aufnahmemittel, z.B. eine Aufnahmenut 51 (Fig. 10) in einem Zapfen 520, des Formzylinders 5 jeweils seitlich der Stirnseiten des Formzylinders 5 hineinpassen.

Wenn also der Formzylinder 5 ausgewechselt werden soll, werden Farbwerkswalzen 130, 131, 132 eines Farbwerks 13 der Bogendruckmaschine 1, die im Schwenkbereich des Formzylinders 5 liegen, zunächst von dem Formzylinder 5 mit nicht näher dargestellten Bewegungsmitteln abgeschwenkt (Pfeil B). Dann greifen der Schenkel 82 und die Klemmvorrichtung 81 an den Greifarmen 80 des Greifers 8 in die jeweilige seitliche Aufnahmenut 51 des Formzylinders 5. Die Klemmvorrichtung 81 preßt den Zapfen 520 des Formzylinders 5 gegen den Schenkel 82, und der Greifer 8 bewegt sich in Richtung zu der Hubvorrichtung 9, die den Formzylinder 5 in ebenfalls dafür vorgesehenen Aufnahmenuten 52 (Fig. 7) in dessen Zapfen 520 mit seinen beiden seitlichen Schenkeln trägt.

Die Hubvorrichtung 9 weist an der Seitenwand 12 der Bogendruckmaschine 1 eine Gewindespindel 91 auf oder ist über eine Zahnstange oder über einen Kettenantrieb in Richtung eines Doppelpfeils C beweglich. Nachdem der Greifer 8 den Formzylinder 5 der Hubvorrichtung 9 übergeben hat, trägt diese den Formzylinder 5 nach oben, um ihn dem Doppelgreifer 10 zu übergeben (Fig. 2). Dieser ist zur Aufnahme des Formzylinders 5 bereits zu der Hubvorrichtung 9 hingeschwenkt. Der Doppelgreifer 10 nimmt den Formzylinder 5 mit seinen beiden Schenkeln wiederum in Aufnahmenuten 51 des Formzylinders 5 auf einem Hebelarm 100 auf. Der Doppelgreifer 10 hat in jedem seiner beiden Hebelarme 100, 101 je ein vor- und zurückziehbares Haltemittel 102 zum Festklemmen des Formzylinders 5 bzw. des Formzylinders 5', der gegen den Formzylinder 5 ausgetauscht werden soll.

Nachdem der Doppelgreifer 10 (Fig. 3) den Formzylinder 5 von der Hubvorrichtung 9 übernommen und ihn mittels des Haltemittels 102 festgeklemmt hat, fährt die Hubvorrichtung 9 wieder nach unten (Doppelpfeil C) aus dem Schwenkbereich des Doppelgreifers 10 heraus.

Sodann dreht sich der Doppelgreifer 10 (Fig. 4) um 180°, um den Formzylinder 5' in Aufnahmeposition für die Hubvorrichtung 9 zu bringen. Die Hubvorrichtung 9 wird wieder nach oben gefahren, bis sie die Position erreicht, in der sie den Formzylinder 5' übernimmt, sobald das ihn haltende Haltemittel 102 des Doppelgreifers 10 gelöst ist.

Die Hubvorrichtung 9 erübrigt sich, wenn der Greifer 8 mit ausfahrbaren Teleskoparmen versehen ist, mit denen er den Formzylinder 5 unmittelbar dem Doppelgreifer 10 übergibt.

Während nun der Formzylinder 5' (Fig. 5) von der Hubvorrichtung 9 und dem Greifer 8 in derselben Weise in seine Druckposition gebracht wird, wie vorher der Formzylinder 5 aus seiner Position in der Bogendruckmaschine 1 herausgenommen wurde, wobei auch die Farbwerkswalzen 130, 131 und 132 wieder nach unten (Doppelpfeil B) zurückgeschwenkt werden, wird nun der Formzylinder 5, der sich innerhalb des Gestells 11 des Doppelgreifers 10 befindet, für einen erneuten Druckvorgang vorbereitet. Hierzu dient eine Bebilderungseinheit 14, wie sie beispielsweise in Fig. 5 dargestellt ist. Die Bebilderungseinheit 14 ist in einem Gestell 140 angeordnet, welches mit den Seitenwänden 13 des Druckwerks der Bogendruckmaschine 1 integriert ist und ebenfalls das Gestell 11 des Doppelgreifers 10 umfaßt. Die Bebilderungseinheit 14 umfaßt eine Löschvorrichtung 141. Die Löschvorrichtung 141 ist beispielsweise ein Plasmabrenner, der in die Drehachse des Doppelgreifers 10 integriert ist. Der Formzylinder 5 ist in dem Hebelarm 100 des Doppelgreifers 10, der ihn trägt, durch einen Motor, der hier nicht dargestellt ist, drehbar gelagert. Dadurch läßt sich das Bild, das die Druckform auf ihrer Mantelfläche trägt, durch den Plasmabrenner löschen, während der Formzylinder 5 eine Umdrehung um seine Lagerung in dem Hebelarm 100 vollzieht. Die Bebilderungseinheit 14 umfaßt weiterhin eine Bebilderungsvorrichtung 142, um die Druckform auf der Mantelfläche des Formzylinders 5 neu zu beschreiben, z.B. mittels Tintenstrahl oder durch Laserablation. Die Bebilderungsvorrichtung 142 ist in Richtungen eines Doppelpfeils E beweglich auf einer Halterung 143 angeordnet, damit sie bei den Schwenkbewegungen des Doppelgreifers 10 jeweils zur Seite geschoben werden kann, z.B. mittels eines Motors. Außerdem ist eine Fixiervorrichtung 144, z.B. ein IR-Strahler, zum Fixieren des von der Bebilderungsvorrichtung 142 erzeugten Bildes vorhanden, der ebenfalls aus dem Schwenkbereich des Doppelgreifers 10 herausbewegbar ist.

Anstelle der Bebilderungseinheit 14 läßt sich auch eine andere Bebilderungseinheit (Fig. 6) vorsehen, die ebenfalls in einem Gestell 150 angeordnet ist und eine Löschvorrichtung 151, z.B. einen Plasmabrenner, umfaßt. Die Bebilderungseinheit 15 weist eine Prägewalze 152 mit einer integrierten Heizung auf, die entsprechend einem auf der Druckform zu erzeugenden Bild Material von einer Folie 153 auf den Formzylinder 5 aufprägt, wobei sich dieser in einer Position 5a befindet. Die Prägefolie 153 wird nach Art eines Films aus einer Kassette 154 abgewickelt, und die verbrauchte Prägefolie 153 wird wieder in einer Kassette 155 aufgewickelt. Dieser Bebilderungsvorgang vollzieht sich, während die Bögen mit dem auf dem Formzylinder 5' aufgebrachten Bild gedruckt werden. Das Druckbild auf der Druckform wird durch eine Fixiervorrichtung 156 fixiert.

Der Greifer 8 ist vorzugsweise auch in Richtung eines Doppelpfeils C' (Fig. 1 bis 6) verschiebbar.

Es ist wichtig, daß die Bebilderungseinheit 14 oder die Bebilderungseinheit 15 erschütterungsfrei gelagert ist. Wenn sie oberhalb des Druckwerkturms angebracht ist, sind geeignete Dämpfungsmittel vorzusehen, um die Schwingungen der Zylinder abzufangen. Wenn eine solche Maßnahme nicht ausreicht, wird die Bebilderungseinheit neben oder unter dem Druckwerksturm angebracht.

In der Druckmaschine (16) kann ein Ablagemagazin mit einem Trommelspeicher oder einem Kettenspeicher vorgesehen werden.

Die in dem Ketten- oder Trommelspeicher gelagerten Formzylinder sind jeweils um ihre Längsachse drehbar und können durch eine Reinigungsvorrichtung die neben dem Ketten- oder Trommelspeicher angeordnet ist, gereinigt werden.

Der Formzylinder 95 (Fig 8 bis 11) ist in ähnlicher oder in gleicher Weise gelagert wie der Formzylinder 5 (Fig. 7), der in einem Lagerzapfen 505 über eine Lagerung 50 in der Seitenwand 13 (vgl. Fig. 1) gelagert ist. Die Lagerung 50 weist eine Lagerbuchse 500 mit hydraulischer Klemmung auf, in der eine Lagerpinole 501 innerhalb eines Bereiches d parallel zur Längsachse des Formzylinders 5 beweglich angeordnet ist. Über ein axiales Lager 503 und ein radiales Lager 504 ist der Lagerzapfen 505 für den Formzylinder 5 beweglich in der Lagerpinole 501 angeordnet. Der Lagerzapfen 505 ist weiterhin mit einem Formzylinderspanner 506 ausgestattet, der Klemmbacken 507 hat. Diese umschließen einen entsprechenden Spannzapfen 508 des Formzylinders 5 und werden beispielsweise pneumatisch be- und entlastet. Außerdem weisen der Formzylinder 5 und der Lagerzapfen 505 eine Verzahnung 509, beispielsweise eine Hirth-Verzahnung, miteinander auf, durch die der Formzylinder 5 gehalten und auf der Welle zentriert wird.

Anstelle der hier dargestellten Verzahnung 509 sind auch andere Arten von Verzahnungen möglich, insbesondere solche, deren Zähne an ihren Füßen geneigt sind, so daß der Formzylinder 5 beim Einsetzen in die Druckmaschine selbstzentrierend ist.

Um die Position des Formzylinders 5 beim Herausnehmen oder beim Wiedereinsetzen genau festzulegen, sind mechanische, optische oder elektronische Positioniermittel einsetzbar.

Die Rollendruckmaschine 16 ist (Fig. 8, 9) mit einem Formzylinder 96, ausgerüstet, dessen Druckform als auf seinem Mantel kraftschlüssig haftende, auswechselbare Hülse 96 ausgebildet ist. Diese Ausgestaltung der Druckform ist an sich beispielsweise bereits aus der DE 35 43 704 A1 bekannt. Gemäß der Erfindung wird der Formzylinder 95 durch eine Entnahme-Anordnung 90 mittels Greifern 92 und 93 herausgehoben. Die Greifer 92 und 93 halten den Formzylinder 95 jeweils in den Nuten 51 in dessen Zapfen 520, 520'. Die Entnahme-Anordnung 90 fährt anschließend auf dem Schienengestell 23 von dem Druckwerk weg und dreht den Formzylinder um eine Drehachse 900 in die senkrechte Lage. Der Greifer 93 wird nach unten in Richtung eines Pfeils K von dem Zapfen 520' abgeschwenkt, so daß der Formzylinder 95 von unten frei zugänglich ist und seine Hülse 96 durch eine hier nicht dargestellte Wechselvorrichtung gegen eine Ersatzhülse austauschbar ist. Anschließend fährt der Greifer 97 wieder in die Halteposition zurück, der Formzylinder 95 wird wieder in die waagrechte Lage gedreht und zur Fortsetzung des Druckprozesses in das Druckwerk wieder eingesetzt.

Wenn die Druckmaschinen 1, 16 mehrere Druckwerke aufweisen, kann die Auswechseleinheit mit ihren Greifern 8 und die Zylinderwechselvorrichtung 10 sowie die Entnahme-Anordnung 90 jeweils zwischen zwei Druckwerken angeordnet sein und den Wechsel von Hülsen in ihnen ausführen. Dazu ist die Auswechseleinheit mit den Greifern 8; um ihre senkrechte Achse drehbar gelagert.

In Figur 10 ist die Bogendruckmaschine 1 mit dem Formzylinder 95 mit der auswechselbaren Hülse 96 dargestellt, der dem mit dem gleichen Bezugszeichen versehenen Formzylinder der Rollendruckmaschine 16 in Fig. 7 und 8 entspricht. Im übrigen entsprechen die in Fig. 10 dargestellten Teile und Elemente den in Fig. 1 bis 6 dargestellten Teilen und Elementen; sie sind daher mit den gleichen Bezugszeichen versehen und werden hier nicht mehr näher erläutert. Die Hubvorrichtung 9 weist zwei Greifarme 901, 902 auf. Der Greifarm 901 weist eine hier nicht dargestellte Klemmvorrichtung auf, mit der er den Formzylinder 95 an seinem Zapfen 520 einklemmen und halten kann. Der Greifarm 901 ist vorzugsweise zusätzlich noch gegenüber dem Greifarm 902 einzeln verfahrbar. Mittels der Klemmvorrichtung umgreift er den Zapfen 520' des Formzylinders 95 und dreht diesen um 90° um seine Drehachse in Richtung eines Pfeils L nach oben. In dieser Position ist die Hülse 96 des Formzylinders 95 mittels einer hängend angeordneten und hier nicht dargestellten Abziehvorrichtung von dem Formzylinder 95 abziehbar und gegen eine Ersatz-Hülse austauschbar. Nachdem dieselbe eingesetzt ist, wird der Formzylinder 95 durch die genau umgekehrten Bewegungsabläufe wieder in den Druckwerksturm der Bogendruckmaschine 1 eingesetzt.

Figur 11 zeigt wieder die Bogendruckmaschine 1 mit einem oberhalb des Druckwerksturms angeordneten Gestell 11', das größer ausgebildet ist als das Gestell 11 (Fig. 10). Der Greifarm 901 der Hubvorrichtung 9 ist wieder so ausgebildet, daß er allein den Formzylinder 95 mit der auswechselbaren Hülse 96 zu tragen vermag. Im Unterschied zu der anhand von Fig. 10 dargestellten Ausführungsform der Erfindung dreht der Greifarm 901 in diesem Fall den Formzylinder 95 um 90° nach unten, so daß dieser senkrecht an ihm hängt. Durch eine hier nicht dargestellte Entnahme-Vorrichtung läßt sich dann die Hülse 96 des Formzylinders 95 nach unten abziehen, wobei vorzugsweise der andere Greifarm 902 der Hubvorrichtung 9 nach unten (Doppelpfeil C) weggefahren ist, um Platz zu schaffen, wie in Fig. 11 dargestellt.

Eine andere Variante dieser Bogendruckmaschine 1 zeigt Figur 12. Dort wird der Formzylinder 95 ebenfalls von dem Greifarm 901 der Hubvorrichtung 9 gehalten und festgeklemmt. Weil bei dieser Bogendruckmaschine 1 das Gestell 11 oder 11' nicht vorhanden ist, läßt sich der an dem Greifarm 901 gehaltene Formzylinder um seinen Zapfen 520' oberhalb des Druckwerksturms in der waagrechten Ebene in Richtung eines Pfeils M drehen, nachdem der andere Greifarm 902 der Hubvorrichtung 9 wieder ein Stück nach unten aus dem Schwenkbereich des Greifarms 901 ausgefahren ist. Anschließend läßt sich die Hülse 96 waagrecht durch eine hier ebenfalls nicht dargestellte Entnahmevorrichtung von dem Formzylinder 95 abziehen und durch eine andere Ersatz-Hülse austauschen. Durch die entsprechenden umgekehrten Bewegungsabläufe wird der Formzylinder 95 wieder in seine Lagerung 50 in der Bogendruckmaschine 1 eingesetzt.

## Patentansprüche

1. Druckmaschine (16) mit mindestens einem, eine Druckform in Form einer auf seinem Mantel kraftschlüssig haftenden Hülse (96) tragenden Formzylinder (95), dessen Hülse (96) durch Abziehen von dem Mantel gegen eine Ersatz-Hülse austauschbar ist, wobei der Formzylinder (95) in der Druckmaschine (16) in einer Lagerung (50) eingesetzt ist, aus der er wieder herausnehmbar ist, dadurch gekennzeichnet, daß der Formzylinder (95) fest vorgegebene Schnittstellen für die seiten- und umfangsregisterrichtige Lagerung (50) an der Druckmaschine (16) hat, daß die Druckmaschine (16) eine Entnahme-Anordnung (90) zum Herausnehmen des Formzylinders (95) aus seiner Lagerung (50) hat wobei in der Entnahme-Anordnung (90) zum Austauschen der Hülse (96) eine Halterung (92) zum Halten des Formzylinders (95) an einem seiner Zapfen (520) vorhanden ist, wahrend der andere Zapfen (520') frei ist, und wobei daß eine Hülsenwechselvorrichtung die Hülse (96) von dem Formzylinder (95) abzieht und gegen die Ersatz-Hülse austauscht.

2. Druckmaschine (16) nach Anspruch 1, dadurch gekennzeichnet, daß die Entnahme-Anordnung (90) zwei Greifarme (92, 93) aufweist, mit denen sie den Formzylinder (95) aus seiner Lagerung (50) herausschwenkt, daß sie den Formzylinder (95) um eine seiner Querachsen dreht, bis er senkrecht an einem der Greifarme (92) hängt und daß dann der andere Greifarm (93) von dem Formzylinder (95) abgeschwenkt wird, so daß dieser frei hängt und seine Hülse (96) nach unten abziehbar ist.

3. Druckmaschine (16) nach Anspruch 1 oder 2, dadurch gekennzeichnet, daß die Entnahme-Anordnung (90) neben, unter oder über dem jeweiligen Druckwerk der Druckmaschine (16) angeordnet ist.

4. Druckmaschine (16) nach einem der Ansprüche 1 bis 3, dadurch gekennzeichnet, daß ein Ablagemagazin mit einem Trommelspeicher oder einem Kettenspeicher vorgesehen ist.

5. Druckmaschine (16) nach Anspruch 4, dadurch gekennzeichnet, daß die in dem Trommelspeicher oder Kettenspeicher gelagerten Formzylinder (95) jeweils um ihre eigene Längsachse drehbar sind und durch eine Reinigungsvorrichtung auf ihrer Mantelfläche gereinigt werden, während sich die Formzylinder (95) jeweils um ihre Längsachsen drehen.

6. Druckmaschine (16) nach einem der Ansprüche 1 bis 5, dadurch gekennzeichnet, daß eine Bebilderungseinheit (14, 15; 25; 37; 48, 49) zum neuen Bebildern der Hülse (96) des Formzylinders (95) aufweist, wobei dieser während der Bebilderung um seine Längsachse gedreht wird.

7. Druckmaschine (16) nach Anspruch 6, dadurch gekennzeichnet, daß die Bebilderungseinheit eine Löschvorrichtung zum Löschen des Druckbildes der Hülse (96) des Formzylinders (95) und eine Bebilderungsvorrichtung zum Erzeugen eines neuen Druckbildes auf der Hülse (96) des Formzylinders (95) aufweist.

8. Druckmaschine (16) nach Anspruch 7, dadurch gekennzeichnet, daß die Bebilderungseinheit zusätzlich eine Fixiervorrichtung zum Haltbarmachen des Druckbildes auf der Hülse (96) enthält.

9. Druckmaschine (16) nach Anspruch 8, dadurch gekennzeichnet, daß die Bebilderungseinheit nach dem Tintenstrahlverfahren, dem Laserablations- oder dem Thermotransferverfahren arbeitet.

10. Druckmaschine (16) nach einem der vorhergehenden Ansprüche, dadurch gekennzeichnet, daß der Formzylinder (95) Aufnahmemittel (51, 52) für den ersten (8) und den zweiten Greifer (10) und die Hubvorrichtung (9) aufweist.

11. Druckmaschine (16) nach Anspruch 11, dadurch gekennzeichnet, daß der Formzylinder (95) eine stirnseitige Verzahnung (509), insbesondere eine Hirth-Verzahnung, aufweist.

12. Druckmaschine (16) nach einem der vorhergehenden Ansprüche, dadurch gekennzeichnet, daß der Formzylinder (95), über einen Spannzapfen (508) in einem Zylinderspanner (506) gehalten wird.

13. Druckmaschine (16) nach einem der vorhergehenden Ansprüche, dadurch gekennzeichnet, daß die Zylinder oder die Walzen, insbesondere der Formzylinder (5), über eine gegenüber einer festen Lagerbuchse (500) in Richtung der Achse des Formzylinders (5) bewegliche Lagerpinole (501) aus der Lagerung (50) aus den Seitenwänden (13) der Druckmaschine (1) herausnehmbar sind.

14. Druckmaschine (16) nach Anspruch 2, dadurch gekennzeichnet, daß die Greifarme (92, 93) als teleskopartige Greifarme ausgebildet sind.

15. Druckmaschine (16) nach einem der vorhergehenden Ansprüche, dadurch gekennzeichnet, daß eine Zylinderwechselvorrichtung mit einem Schienensystem vorhanden ist.

16. Druckmaschine (16) nach einem der vorhergehenden Ansprüche mit zwei oder mehr Druckwerken, dadurch gekennzeichnet, daß die die Entnahme-Anordnung (90) für den Wechsel der Hülsen (96) zwischen zweien der Druckwerke angeordnet ist und für den Wechsel der Hülsen (96) in den Druckwerken dient.

17. Druckmaschine (16) nach einem der Ansprüche 1 bis 22 mit zwei oder mehr Druckwerken, dadurch gekennzeichnet, daß die Entnahme-Anordnung (90) für den Wechsel der Hülsen (96) seitlich der Druckwerke auf einem Schienensystem oder induktiv mittels eines unterhalb des Bodens verlaufenden Drahtsystems oder durch elektrische oder optische Wellen steuerbar beweglich angeordnet ist und für den Wechsel der Hülsen (96) in den Druckwerken dient.

18. Druckmaschine (16) nach einem der Ansprüche 1 bis 17 mit zwei Greifarmen (901, 902), von denen einer (901) entweder um seine senkrechte oder waagrechte Achse drehbar gelagert ist, durch den der Formzylinder (95) mit seiner Hülse (96) in eine waagrechte oder senkrechte Position, bei der er steht oder hängt, schwenkbar ist, so daß seine Hülse (96) entweder waagrecht zur Seite, senkrecht nach oben oder senkrecht nach unten abziehbar ist.

## Claims

1. Printing machine (16) having at least one forme cylinder (95) carrying a printing forme in the form of a sleeve (96) adhering in a force-fitting manner to its casing, the sleeve (96) of which forme cylinder can be exchanged by a replacement sleeve by removing it from the casing, the forme cylinder (95) being inserted in the printing machine (16) in a mounting (50), from which it can again be removed, characterised in that the forme cylinder (95) has fixedly predetermined interfaces or adapters for the accurate mounting (50) on the printing machine (16) with respect to lateral and peripheral register, the printing machine (16) has a removal device (90) for removing the forme cylinder (95) from its mounting (50), wherein in the removal device (90) for exchanging the sleeve (96) there is a holding means (92) for holding the forme cylinder (95) on one of its journals (520) whilst the other journal (520') is free, and wherein a sleeve-exchanging device removes the sleeve (96) from the forme cylinder (95) and exchanges it for the replacement sleeve.

2. Printing machine (16) according to claim 1, characterised in that the removal device (90) has two gripper arms (92, 93) with which it pivots the forme cylinder (95) out of its mounting (50), it rotates the forme cylinder (95) about one of its transverse axes until it hangs perpendicularly on one of the gripper arms (92), and then the other gripper arm (93) is pivoted away from the forme cylinder (95) so that it hangs freely and its sleeve (96) can be removed in a downwards direction.

3. Printing machine (16) according to claim 1 or 2, characterised in that the removal device (90) is arranged near, below or above the respective printing unit of the printing machine (16).

4. Printing machine (16) according to one of claims 1 to 3, characterised in that a delivery magazine with a drum store or a chain store is provided.

5. Printing machine (16) according to claim 4, characterised in that the forme cylinders (95) mounted in the drum store or chain store are rotatable respectively about their own longitudinal axes and are cleaned by a cleaning device on their casing surface while the forme cylinders (95) rotate respectively about their longitudinal axes.

6. Printing machine (16) according to one of claims 1 to 5, characterised in that [there is] an imaging unit (14, 15; 25; 37; 48, 49) for re-imaging of the sleeve (96) of the forme cylinder (95), the latter being rotated about its longitudinal axis during imaging.

7. Printing machine (16) according to claim 6, characterised in that the imaging unit has an erasure device for erasing the printed image of the sleeve (96) of the forme cylinder (95), and an imaging device for producing a new printed image on the sleeve (96) of the forme cylinder (95).

8. Printing machine (16) according to claim 7, characterised in that the imaging unit additionally contains a fixing device for preserving the printed image on the sleeve (96).

9. Printing machine (16) according to claim 8, characterised in that the imaging unit operates in accordance with the ink jet process, the laser ablation process or the thermal transfer process.

10. Printing machine (16) according to one of the preceding claims, characterised in that the forme cylinder (95) has receiving means (51, 52) for the first (8) and the second gripper (10) and the lifting device (9).

11. Printing machine (16) according to claim 11 (sic), characterised in that the forme cylinder (95) has front-end gearing (509), in particular Hirth-type gearing.

12. Printing machine (16) according to one of the preceding claims, characterised in that the forme cylinder (95) is held by means of a clamping pin (508) in a cylinder clamp (506).

13. Printing machine (16) according to one of the preceding claims, characterised in that the cylinders or the rollers, in particular the forme cylinder (5), can be removed from the mounting (50) out of the side walls (13) of the printing machine (1) by means of a spindle sleeve (501) which is movable with respect to a fixed bearing bushing (500) in the direction of the axis of the forme cylinder (5).

14. Printing machine (16) according to claim 2, characterised in that the gripper arms (92, 93) are constructed as telescopic gripper arms.

15. Printing machine (16) according to one of the preceding claims, characterised in that there is a cylinder-exchanging device with a rail system.

16. Printing machine (16) according to one of the preceding claims, having two or more printing units, characterised in that the removal device (90) for exchanging the sleeves (96) is arranged between two of the printing units and is used for exchanging the sleeves (96) in the printing units.

17. Printing machine (16) according to one of claims 1 to 22 (sic), having two or more printing units, characterised in that the removal device (90) for exchanging the sleeves (96) is arranged movably laterally of the printing units so as to be controllable on a rail system, or inductively by means of a wire system extending below the base, or by electrical or optical waves, and is used to exchange the sleeves (96) in the printing units.

18. Printing machine (16) according to one of claims 1 to 17, having two gripper arms (901, 902), one (901) of which is rotatably mounted either about its vertical or its horizontal axis, by means of which the forme cylinder (95) can be pivoted with its sleeve (96) into a horizontal or vertical position in which it stands or hangs, so that its sleeve (96) can be removed either horizontally to the side, vertically upwards or vertically downwards.

## Revendications

1. Machine d'impression (16) comprenant au moins un cylindre porte-cliché (95), qui porte une forme d'impression réalisée sous la forme d'une douille (96) qui adhère selon une liaison de force à l'enveloppe du cylindre et qui peut être remplacée, lorsqu'on la retire de l'enveloppe, par une douille de remplacement, le cylindre porte-cliché (95) étant inséré, dans la machine d'impression (16), dans un support (50) d'où il peut être ressorti, caractérisée en ce que le cylindre porte-cliché (95) comporte des interfaces prédéterminées de façon fixe pour le support (50) qui est aligné correctement latéralement et circonférentiellement, sur la machine d'impression (16), que la machine d'impression (16) comporte un dispositif de retrait (90) permettant de retirer le cylindre porte-cliché (95) hors de son support (50), un support (92) servant à retenir le cylindre porte-cliché (95) sur l'un de ses tourillons (520) étant présent dans le dispositif de retrait (90) pour le remplacement de la douille (96), tandis que l'autre tourillon (520') est libre, et un dispositif de changement de douille retirant la douille (96) du cylindre porte-cliché (95) et le remplaçant par la douille de remplacement.

2. Machine d'impression (16) selon la revendication 1, caractérisée en ce que le dispositif de retrait (90) comporte deux bras de saisie (92, 93), à l'aide desquels il fait basculer le cylindre porte-cliché (95) hors de son support (50) et qu'il fait tourner le cylindre porte-cliché (95) autour de l'un de ses axes transversaux, jusqu'à ce qu'il pende verticalement au niveau de l'un des bras de saisie (92), et que l'autre bras de saisie (93) est alors écarté du cylindre porte-cliché (95) par pivotement, de sorte que ce dernier pend librement et que sa douille (96) peut être tirée vers le bas.

3. Machine d'impression (16) selon la revendication 1 ou 2, caractérisée en ce que le dispositif de retrait (90) est disposé à côté, au-dessous ou au-dessus de l'unité d'impression respective de la machine d'impression (16).

4. Machine d'impression (16) selon l'une des revendications 1 à 3, caractérisée en ce qu'il est prévu un magasin de réception comportant un accumulateur à tambour ou un accumulateur à chaîne.

5. Machine d'impression (16) selon la revendication 4, caractérisée en ce que les cylindres porte-cliché (95) montés dans l'accumulateur à tambour ou dans l'accumulateur à chaîne sont montés de manière à pouvoir tourner respectivement autour de leurs propres axes longitudinaux et sont nettoyés par un dispositif de nettoyage situé sur leur surface enveloppe, tandis que les cylindres porte-cliché tournent respectivement autour de leurs axes longitudinaux.

6. Machine d'impression (16) selon l'une des revendications 1 à 5, caractérisée en ce qu'il est prévu une unité de formation d'images (14, 15 ; 25 ; 37 ; 48, 49) servant à former une nouvelle image sur la douille (96) du cylindre porte-cliché (95), ce dernier tournant autour de son axe longitudinal pendant la formation de l'image.

7. Machine d'impression (16) selon la revendication 6, caractérisée en ce que l'unité de formation d'images comporte un dispositif d'effacement pour effacer l'image d'impression de la douille (96) du cylindre porte-cliché (95), ainsi qu'un dispositif de formation d'image pour la formation d'une nouvelle image d'impression sur la douille (96) du cylindre porte-cliché (95).

8. Machine d'impression (16) selon la revendication 7, caractérisée en ce que l'unité de formation d'images contient en outre un dispositif de fixage servant à fixer l'image d'impression sur la douille (96).

9. Machine d'impression (16) selon la revendication 8, caractérisée en ce que l'unité de formation d'images travaille selon le procédé à jet d'encre, le procédé à ablation par laser ou le procédé de transfert thermique.

10. Machine d'impression (16) selon l'une des revendications précédentes, caractérisée en ce que le cylindre porte-cliché (95) comporte des moyens de logement (51, 52) pour le premier organe de saisie (8) et pour le second organe de saisie (10) et pour le dispositif de levage (9).

11. Machine d'impression (16) selon la revendications 10, caractérisée en ce que le cylindre porte-cliché (95) comporte une denture frontale (509), notamment une denture Hirth.

12. Machine d'impression (16) selon l'une des revendications précédentes, caractérisée en ce que le cylindre porte-cliché (95) est maintenu au moyen d'un téton de serrage (508) dans un dispositif (506) de serrage du cylindre.

13. Machine d'impression (16) selon l'une quelconque des revendications précédentes, caractérisée en ce que les cylindres ou les rouleaux, notamment le cylindre porte-cliché (5), peuvent être retirés du support (50), à partir des parois latérales (13) de la machine d'impression (1), par l'intermédiaire d'un manchon de palier (501) déplaçable par rapport à un coussinet de palier fixe (500) dans la direction de l'axe du cylindre porte-cliché (5).

14. Machine d'impression (16) selon la revendication 2, caractérisée en ce que les bras de saisie (92, 93) sont agencés sous la forme de bras de saisie télescopiques.

15. Machine d'impression (16) selon l'une des revendications précédentes, caractérisée en ce qu'il est prévu un dispositif de changement de cylindre comprenant un système à rail.

16. Machine d'impression (16) selon l'une des revendications précédentes, comportant deux unités d'impression ou plus, caractérisée en ce que le dispositif de retrait (90) pour le changement des douilles (96) est disposé entre deux des unités d'impression et sert à changer les douilles (96) dans les unités d'impression.

17. Machine d'impression (16) selon l'une des revendications 1 à 15, comportant deux unités d'impression ou plus, caractérisée en ce que le dispositif de retrait (90) pour le changement des douilles (96) est disposé latéralement par rapport aux unités d'impression en étant mobile d'une machine pouvant être commandée, sur un système à rail ou d'une manière inductive au moyen d'un système de fils situé au-dessous du fond ou à l'aide d'ondes électriques ou optiques, et est utilisé pour le changement des douilles (96) dans les unités d'impression.

18. Machine d'impression (16) selon l'une des revendications 1 à 17, comprenant deux bras de saisie (901, 902), dont l'un (901) est monté de manière à pouvoir tourner autour de son axe vertical ou son axe horizontal et au moyen desquels le cylindre porte-cliché (95) peut pivoter avec sa douille (96) pour venir dans une position horizontale ou verticale, dans laquelle il est redressé ou pendant, de sorte que l'on peut retirer sa douille horizontalement latéralement, verticalement vers le haut ou verticalement vers le bas.
